# EUROPÄISCHE PATENTANMELDUNG

(11) **EP 0 606 822 A1**
(43) Veröffentlichungstag der Anmeldung: **20.07.1994**
(21) Anmeldenummer: 93810042.7
(22) Anmeldetag: 22.01.1993
(51) Int. Cl.: A47K 10/08

(54) **Waschschüssel mit mindestens einem Handtuchhalter**

(30) Priorität: 12.01.1993 CH 74/93
(71) Anmelder: BODENSCHATZ AG, CH-4123 Allschwil (CH)
(72) Erfinder: Leutwyler, Ernst, CH-4153 Reinach (CH)
(74) Vertreter: Eder, Carl E.

(57) **Zusammenfassung**

Der erfindungsgemässe und zur Befestigung an der Rückwand (5) einer Waschschüssel (1) dienende Handtuchhalter (2) besteht im wesentlichen aus einem an einer Befestigungsschraube anzuschrau-benden Befestigungsteil (3) und einem mit diesem lösbar ver-bundenen Haltearm (4). Zwischen der Rückwand (5) und dem Be-festigungsteil (3) ist zudem noch eine Kunststoffunterlage (9) angeordnet, die den Zweck hat, eine unabsichtliche Lockerung der Schraubverbindung und ein dadurch bedingtes Lösen des Haltearmes (4) vom Befestigungsteil (3) zu verhindern. Der Befestigungsteil (3) des Handtuchhalters (2) ist nun derart ausgebildet und di-mensioniert, dass mindestens ein Teil der die zum Aufliegen des Befestigungsteils (3) an der Rückwand (5) der Waschschüssel (1) bestimmte Fläche begrenzenden Ränder (3e, 3f) an mindestens eine im wesentlichen senkrecht zur Rückwand (5) stehende Wand (11, 10) der Waschschüssel (2) zu liegen kommt, um ein Verschwenken des Handtuchhalters (1) und eine dadurch bewirkte Lockerung der Befestigungsschraube (8) zu verhindern.

## Beschreibung

Die Erfindung betrifft eine Waschschüssel, die mittels zweier durch je ein Loch in ihrer Rückwand hindurchzuführende Befesti-gungsschrauben an einer Montagewand befestigt wird und minde-stens einen Handtuchhalter aufweist, nämlich eine Waschschüssel gemäss dem Oberbegriff des Anspruchs 1.

Die Waschschüssel kann dabei entweder mit zwei Schrauben an einer Montagewand angeschraubt oder - was üblicher ist - mit zwei Muttern an zwei in der Montagewand eingesetzten kopflosen Schrauben festgeschraubt werden.

Zur Befestigung eines Handtuchhalters an einer Waschschüssel war es bisher üblich, das eine Ende des abgewinkelten Handtuchhalters durch eine Öffnung in der Seitenwand der Waschschüssel hindurchzustecken und dieses Ende an einem in der Montagewand eingesetzten und zum Anschrauben der Waschschüssel an der Montagewand dienenden Schraubenbolzen zu befestigen. Das durch die Öffnung hindurchgesteckte Ende des Handtuchhalters weist dabei einen abgeflachten und verbreiterten Endabschnitt auf, in welchem ein Schlitz vorgesehen ist, um das Ende des Handtuchhalters zusammen mit einer zwischen die Rückwand der Waschschüssel und den Endabschnitt des Handtuchhalters zu liegen kommenden Kunststoffunterlage auf den Schraubenbolzen aufzustecken und mittels einer Mutter am Bolzen zu befestigen. Zudem wird nach der Einführung des Handtuchhalters durch die Öffnung in der Seitenwand noch eine Tülle in die Öffnung eingesetzt, um diese vollkommen abzudecken und den Handtuchhalter schwingungsfrei abzustützen.

Diese Waschschüssel weist nun den Nachteil auf, dass die Abmessungen und die Form des Handtuchhalters jeweils auf ein bestimmtes Waschschüsselmodell, im speziellen auf den Ort der Öffnung in der Seitenwand, abgestimmt sind, so dass praktisch für jedes neue Waschschüsselmodell auch ein neuer Handtuchhalter hergestellt werden muss.

Ferner muss die zur Montage des Handtuchhalters dienende Öffnung in der Seitenwand der Waschschüssel bereits bei deren Fabrikation vorgesehen werden, so dass dadurch zusätzliche Nachteile für die Herstellung der Waschschüssel entstehen.

Es wurden bereits Versuche gemacht, den an der Rückwand der Waschschüssel zu befestigende Handtuchhalter nicht durch eine Öffnung in der Seitenwand sondern um die Seitenwand herum zu führen. Ein für diesen Zweck hergestellter Handtuchhalter besteht im wesentlichen aus einem einstückigen, mehrfach gebogenen Metallrohr, das sich im montierten Zustand unter der Seitenwand der Waschschüssel nach aussen erstreckt und genau gleich an der Rückwand der Waschschüssel angeschraubt wird, wie der vorstehend beschriebene - und durch eine Öffnung in der Seitenwand einer Waschschüssel hindurchzuführende - Handtuchhalter. Diese Befestigungsart hat sich bis heute jedoch nicht bewährt, da die Schraubverbindung wegen des langen Hebelarmes des Handtuchhalters grossen Belastungen ausgesetzt ist, was schliesslich ein Verschwenken des Handtuchhalters um die Achse der Befestigungsschraube und eine dadurch verursachte Lockerung der Schraubverbindung zur Folge hat.

Der Erfindung liegt nun die Aufgabe zu Grunde, eine Waschschüssel vorzuschlagen, die die Nachteile der vorstehend beschriebenen Waschschüssel nicht aufweist.

Diese Aufgabe wird erfindungsgemäss durch eine Waschschüssel mit den Merkmalen des Patentanspruchs 1 gelöst.

Vorteilhafte Ausgestaltungen sind Gegenstand der abhängigen Ansprüche.

Nachfolgend wird nun anhand der Zeichnung ein Ausführungsbeispiel der Erfindung beschrieben. In der Zeichnung zeigt
die Figur 1 einen Schnitt durch einen Teil einer Waschschüssel mit einem Handtuchhalter,
die Figur 2 einen Schnitt nach der Linie II-II der Figur 1 und
die Figur 3 einen Schnitt nach der Linie III-III der Figur 1.

Die in den Figuren 1, 2 und 3 dargestellte und als ganzes mit 1 bezeichnete Waschschüssel besteht aus keramischem Werkstoff und weist einen Handtuchhalter 2 auf, der im wesentlichen aus einem aus Kunststoff gebildeten Befestigungsteil 3 sowie einem mit dem Befestigungsteil 3 lösbar verbundenen Haltearm 4 zu-sammengesetzt ist.

Wie man aus den Figuren ersehen kann, sind der Handtuchhalter 2 und die Waschschüssel 1 - die mit ihrer Rückwand 5 an einer Montagewand 6 anliegt - mit einer Mutter 7 an einem in der Montagewand 6 verankerten Schraubenbolzen 8 befestigt.

Der Befestigungsteil 3 besitzt nun ein zur Befestigung des Handtuchhalters 1 am Schraubenbolzen 8 dienendes Langloch 3a und ist derart als eine das Befestigungsende 4a des Haltearmes 4 aufzunehmende, zwei Klemmbacken 3c und 3d aufweisende Klemmvorrichtung ausgebildet, dass beim Befestigen des Handtuchhalters 2 an der Rückwand 5 das abgeflachte Befestigungsende 4a des Haltearmes 4 durch die Klemmbacken 3c und 3d festgeklemmt wird.

Zwischen der Rückwand 5 und dem Befestigungsteil 3 ist ferner eine mit einer rauhen, also rutschhemmenden Oberfläche versehene Kunststoffunterlage 9 angeordnet, die den Zweck hat, eine unab-sichtliche Lockerung der Schraubverbindung und ein dadurch be-dingtes Lösen des Haltearmes 4 vom Befestigungsteil 3 zu ver-hindern.

Aus der Figur 1 ist ferner ersichtlich, dass der Handtuchhalter 1 derart geformt ist, dass er sich in befestigtem Zustand vom Schraubenbolzen 8 nach unten, unter der Seitenwand 10 der Waschschüssel 1 nach aussen und anschliessend wieder nach oben und dann in horizontaler Richtung von der Montagewand 6 weg nach vorne erstreckt.

Wie man aus den Figuren zudem ersehen, liegt der Befestigungsteil 3 des Handtuchhalters 4 mit seinen beiden Rändern 3e und 3f an den zwei im wesentlichen senkrecht zur Rückwand 5 stehenden Wänden 10 bzw. 11 der Waschschüssel 2 an, um dadurch ein Verschwenken des durch den Schraubenbolzen 8 gehaltenen Befestigungsteils 3 und damit auch ein Verschwenken des Handtuchhalters 1 zu verhindern.

Zur Befestigung des Handtuchhalters 1 an der Rückwand 5 der Waschschüssel 2 wird zuerst der Haltearm 4 mit seinem Ende 4a in das Loch 3b des Befestigungsteiles 3 eingesetzt. Anschliessend werden die Kunststoffunterlage 9 und der Befestigungsteil 3 sowie eine auf den Befestigungsteil 3 zu liegen kommende Unterlagsscheibe 12 auf den Schraubenbolzen 8 aufgesteckt und mit der Mutter 7 festgeschraubt, wobei der Haltearm 4 - wie bereits erwähnt - durch das Anziehen der Schraubverbindung von den Klemmbacken 3c und 3d des Befestigungsteiles 3 fest eingeklemmt wird. Um nun eine optimale Plazierung des Befestigungsteiles 3 an der Rückwand 5 der Waschschüssel 2 zu gewährleisten, erlaubt das Langloch 3a des Befestigungsteils 3 zusätzlich noch ein vertikales Verschieben des Befestigungsteils 3 vor dem Anziehen der Befestigungsschraube 8.

Die Waschschüssel 2 ist normalerweise mit zwei Schraubenbolzen 8 an der Montagewand 6 befestigt. Daher ist es klar, dass auf der anderen und in der Zeichnung nicht dargestellten Seite der Waschschüssel 2 ebenfalls ein Handtuchhalter angebracht werden kann. Da jedoch der in den Figuren dargestellte Haltearm 4 des Handtuchhalters 1 asymmetrisch ist, kann er nicht an beiden Seiten der Waschschüssel 1 befestigt werden, so dass man für einen zweiten Handtuchhalter, einen mit dem dargestellten Befestigungsteil 3 identischen Befestigungsteil und dazu einen zum Haltearm 4 spiegelsymmetrischen Haltearm benötigt.

Der anhand der Figuren 1 bis 3 beschriebene Handtuchhalter 1 unterscheidet sich von bekannten Handtuchhalter im wesentlichen dadurch, dass er einen lösbar mit dem Haltearm 4 verbundenen Befestigungsteil 3 aufweist, der derart ausgebildet und dimensioniert ist, dass er mit zwei Ränder an zwei im wesentlichen senkrecht zur Rückwand stehende Wände der Waschschüssel zu liegen kommt, so dass dadurch ein Verschwenken des Handtuchhalters (1) verhindert wird.

Im Gegensatz zu den bekannten Handtuchhalter können Befestigungsteil 3 und Haltearm 4 des erfindungsgemässen Handtuchhalters 1 an verschiedenen Waschschüsselmodellen befestigt werden, so dass sich dadurch einerseits die Kosten verringern und andererseits die Lagerhaltung der Handtuchhalter vereinfachen lassen.

Zudem kann der Handtuchhalter 1 - in dem man den Befestigungsteil 3 derart auf den Schraubenbolzen 8 aufsteckt, dass das zur Aufnahme des Haltearmes dienende Loch zwischen den Schraubenbolzen und die Seitenwand der Waschschüssel zu liegen kommt - auch an einer Waschschüssel befestigt werden, die im wesentlichen gleich ausgebildet ist wie die vorstehend beschriebene Waschschüssel 2, jedoch im Gegensatz zu dieser einen grösseren Abstand zwischen der Seitenwand und dem Loch in der Rückwand besitzt.

Schliesslich sei an dieser Stelle darauf hingewiesen, dass die anhand der Figuren 1 bis 3 beschriebene Waschschüssel nur eine Auswahl von mehreren möglichen Ausführungsformen der Erfindung darstellt und verschiedener Hinsicht geändert werden kann.

So kann der Befestigungsteil 3 anstelle des Langloches 3a, das ein vertikales Verschieben des Befestigungsteiles 3 vor dem Anziehen der Mutter 7 ermöglicht, auch ein Langloch aufweisen, das ein horizontales oder ein horizontales und vertikales Verschieben des Befestigungsteiles 3 erlaubt, um eine optimale Plazierung des Befestigungsteiles 3 zu gewährleisten und dadurch ein Verschwenken des Befestigungsteiles 3 zu verhindern.

## Patentansprüche

1. Waschschüssel (1), die mittels zweier durch je ein Loch in ihrer Rückwand (5) hindurchzuführende Befestigungsschrauben an einer Montagewand (6) befestigbar ist und mindestens einen an einer der Befestigungsschrauben auf der der Montagewand (6) abgewandten Seite der Rückwand (5) zu befestigenden Handtuchhalter (2) aufweist, dadurch gekennzeichnet, dass der Handtuchhalter (2) aus zwei Teilen, einem aus Kunststoff gebildeten Befestigungsteil (3) und einem mit diesem lösbar verbundenen Haltearm (4) besteht und dass der Befestigungsteil (3) derart ausgebildet und dimensioniert ist, dass mindestens ein Teil der Ränder (3e, 3f), die die zum Aufliegen des Befestigungsteils (3) an der Rückwand (5) der Waschschüssel (1) bestimmte Fläche begrenzen, an mindestens eine im wesentlichen senkrecht zur Rückwand (5) stehende Wand (11, 10) oder Rippe der Waschschüssel (1) zu liegen kommt, um dadurch ein Verschwenken des Befestigungsteiles (3) zu verhindern.

2. Waschschüssel nach Anspruch 1, dadurch gekennzeichnet, dass der Befestigungsteil (3) des Handtuchhalters (2) derart als eine das Befestigungsende (4a) des Haltearmes (4) aufzunehmende und zwei Klemmbacken (3c, 3d) aufweisende Klemmvorrichtung ausgebildet ist, dass beim Anschrauben des Handtuchhalters (2) an der Rückwand (5) der Waschschüssel (1) die Klemmbacken (3c, 3d) das Befestigungsende (4a) festklemmen.

3. Waschschüssel nach Anspruch 2, dadurch gekennzeichnet, dass das Befestigungsende (4a) des Haltearmes (4) abgeflacht ist und dass die beiden Klemmbacken (3c, 3d) zusammen ein zur Aufnahme des Befestigungsendes (4a) des Haltearmes (4) dienendes Loch (3b) bilden.

4. Waschschüssel nach einem der Ansprüche 1 bis 3, dadurch gekennzeichnet, dass zwischen der Rückwand (5) der Waschschüssel (1) und dem Befestigungsteil (3) des Handtuchhalters (2) eine rutschhemmende Kunststoffunterlage (9) angeordnet ist.

5. Waschschüssel nach einem der Ansprüche 1 bis 4, dadurch gekennzeichnet, dass der Haltearm (4) des Handtuchhalters (2) so geformt ist, dass dieser sich in befestigtem Zustand vom Befestigungsteil (3) nach unten, unter der benachbarten Seitenwand (10) der Waschschüssel (1) nach aussen und anschliessend wieder nach oben und dann in horizontaler Richtung von der Montagewand (6) weg nach vorne erstreckt.

6. Waschschüssel nach einem der Ansprüche 1 bis 5, dadurch gekennzeichnet, dass der Befestigungsteil (3) eine für die Befestigungsschraube bestimmte, als Schlitz ausgebildete Öffnung aufweist, die ein Verschieben des Befestigungsteils (3) vor dem Anziehen der Befestigungsschraube ermöglicht.
